# FASCICULE DE BREVET EUROPEEN

(11) **EP 0 749 938 B1**
(45) Date de publication et mention de la délivrance du brevet: **05.04.2000**
(21) Numéro de dépôt: 95401464.3
(22) Date de dépôt: 21.06.1995
(51) Int. Cl.: B67C 7/00, B67C 3/22, B65B 65/00

(54) **Machine pour le conditionnement de produits de parfumerie, de cosmétologie et de pharmacie**
Verpackungsmaschine für Parfümerieprodukte, Kosmetika und Arzneimittel
Packaging machine for parfumery, cosmetic and pharmaceutical products

(43) Date de publication de la demande: 27.12.1996
(73) Titulaire: GIRARDIN PACKAGING, 92250 La Garenne Colombes (FR)
(72) Inventeur: Girardin, Jean-Pierre, F-92400 Courbevoie (FR)
(74) Mandataire: Hud, Robert

(56) Documents cités:
- EP-A- 0 294 251
- EP-A- 0 631 977
- GB-A- 2 137 970
- US-A- 3 630 242

## Description

L'invention concerne les machines de conditionnement du type défini par le préambule de la revendication 1 et destinées à l'industrie de la parfumerie, de la cosmétologie et de la pharmacie, telles que des machines de remplissage, de bouchage, de sertissage etc...

Toutes les machines de conditionnement du domaine indiqué ci-dessus qui sont actuellement proposées sont basées sur un même principe. Ce principe consiste à concevoir la mécanique principale de la machine, puis à intégrer celle-ci d'une façon horizontale dans un bâti du genre d'un caisson, et à ajouter les carters dont le rôle est essentiel pour empêcher les accidents.

Les organes utilisés pour produire les mouvements réalisés dans ce type de machine sont généralement mécaniques (cames, leviers, excentriques, etc...) et sont entraînés par un moteur unique. Cette disposition assure une grande précision, mais elle est aussi très onéreuse, présente des difficultés de montage et manque de souplesse au niveau des réglages, de sorte que cette technologie s'adresse surtout à des machines de haute cadence.

Le moteur d'entraînement et les organes produisant les mouvements sont logés, à hauteur du sol, dans un caisson inférieur qui est d'un accès particulièrement malaisé pour l'entretien ou le réglage, en forçant la personne pratiquant l'intervention à travailler à quatre pattes.

Ces machines actuelles présentent donc de nombreux inconvénients en ce qui concerne leur encombrement, leur prix, la lourdeur de leur mécanique, leur manque de souplesse au niveau des réglages et l'accès difficile à leur compartiment moteur.

Par le document GB-A-2 137 970 on connait un appareil pour remplir de liquide des récipients, qui comprend un élément transversal supérieur à l'intérieur duquel sont contenus les équipements mécaniques et pneumatiques. Un panneau de support est monté sur l'élément transversal pour coulisser horizontalement et verticalement. Ce panneau porte des têtes de remplissage et de débouchage pour des récipients.

Si, de la description succinte fournie dans ce document, on peut déduire que dans cet appareil les organes moteurs et les organes de commande sont séparés de la zone avant de conditionnement, par contre les organes moteurs et les organes de commande ne sont pas séparés entre eux, et surtout il n'y a pas de séparation étanche entre la zone de conditionnement et l'intérieur de l'élément supérieur transversal, ce qui ne permet pas d'isoler la zone de conditionnement des pollutions provenant de l'intérieur de cet élément. Au contraire, le montage coulissant du panneau de support sur la paroi avant de l'élément transversal supérieur, qui nécessite un découpage de celle-ci, est propice au passage des particules et pollutions dans la zone de conditionnement.

En outre, tous les équipements moteurs et de commande étant réunis dans l'élément supérieur transversal, ils n'y disposent que d'un espace réduit, ce qui rend le montage compliqué et nuit à l'accessibilité pour l'entretien et les réparations.

La présente invention a pour objet de remédier aux inconvénients mentionnés ci-dessus présentés par les machines actuelles de conditionnement destinées à l'industrie de la parfumerie, de la cosmétologie et de la pharmacie et elle propose à cet effet une conception totalement nouvelle de telles machines permettant, avec un prix de revient modéré, de réduire l'encombrement de la machine tout en améliorant son ergonomie, son esthétique, sa souplesse de réglage et son accessibilité mécanique.

Selon la présente invention, la machine de conditionnement de produits de parfumerie, de cosmétologie et de pharmacie comprend à sa partie avant une zone de conditionnement, dans laquelle sont disposés le chemin de circulation des conditionnements et les organes de conditionnement, et une zone arrière (dite zone technique) dans laquelle sont logés les éléments moteurs d'entraînement des organes de conditionnement, et elle se caractérise en ce que la dite zone technique s'étend sensiblement sur toute la hauteur de la machine et est séparée de façon étanche de la zone de conditionnement par une paroi verticale, une zone de commande fermée étant ménagée au-dessus de la zone de conditionnement, étant limitée vers l'arrière par la partie supérieure de la paroi verticale, et contenant des éléments de commande reliés à travers la dite paroi aux éléments moteurs. La cloison verticale isole complètement la zone de conditionnement des particules et pollutions provenant de la zone technique et de la zone de commande. Avantageusement, les dits éléments de commande sont constitués par des cartes d'axes à commande numérique, permettant une programmation et une modification aisées des paramètres de réglage des organes de conditionnement.

Sous la zone de conditionnement et la zone technique est ménagée une zone de puissance fermée par un carter et contenant les moyens d'alimentation électrique des éléments moteurs.

Selon l'invention, chaque machine de conditionnement constitue un module d'encombrement réduit à fonction de conditionnement unique (remplissage, vissage, sertissage...), destiné à être intégré dans une chaîne de tels modules à fonctions complémentaires, l'utilisateur achetant des modules en fonction de ses besoins et de ses moyens.

La disposition de la machine permet avantageusement une excellente accessibilité à un opérateur en position debout, aussi bien à la zone avant de conditionnement qu'à la zone technique arrière.

Pour bien faire comprendre la machine selon l'invention on en décrira ci-après, à titre d'exemple sans caractère limitatif, une forme d'exécution préférée en référence au dessin schématique annexé dans lequel :
la figure 1 est une vue de face d'une machine selon l'invention pour le vissage de bouchons sur des flacons ;
la figure 2 est une vue de profil de la machine de la figure 1 ; et
la figure 3 est une vue d'arrière de la machine des figures 1 et 2.

En référence au dessin, la machine selon l'invention comprend quatre zones bien distinctes qui comprennent une zone de conditionnement 1, une zone technique 2, une zone de commande 3 et une zone de puissance 4.

Dans l'espace fermé par un carter 5, qui délimite intérieurement la zone de puissance 4, est fixée la base d'une paroi verticale 6 qui assure le maintien de la machine et sépare de façon étanche la zone de conditionnement 1, située devant la paroi 6, de la zone technique 2 située derrière celle-ci. La zone de commande 3, située au-dessus de la zone de conditionnement 1, est fermée par un carter fixé à la partie supérieure de la face avant de la paroi 6.

Vers sa partie inférieure la paroi 6 porte, sur sa face avant, un support 8 dans lequel passe le tapis mobile 9 portant, selon un espacement prédéterminé, les flacons 10 à boucher. Au-dessus du support 8, un autre support 11 est fixé à la paroi 6 et porte une tête de vissage 12 destinée à assurer le vissage d'un bouchon sur chaque flacon 10. La disposition est telle que la personne chargée de surveiller le fonctionnement de la machine peut facilement intervenir dans la zone de conditionnement 1 en cas d'incident, cette zone se trouvant en face de cette personne qui peut facilement intervenir dans une position naturelle, c'est-à-dire debout.

Le support 11 traverse avec étanchéité la paroi 6 et porte l'arbre vertical 13 d'un moteur électrique 14 logé à l'intérieur de la zone technique 2. L'arbre 13, par des renvois non représentés au dessin, entraîne la tête de vissage 12. Un carter doté d'une porte ferme la zone technique 2.

L'extrémité supérieure 15 de l'arbre 13 se situe à proximité de la partie de la paroi 6 séparant la zone technique 2 de la zone de commande 3 et est en liaison à travers cette paroi avec des systèmes à cartes de gestion d'axes de commande numérique logés dans la zone de commande 3 et non représentés au dessin.

Dans la zone de puissance 4 s'effectuent les arrivées d'énergies électrique et pneumatique pour les organes moteurs logés dans la zone technique 2.

Chaque machine selon l'invention constitue un module à fonction unique (remplissage, vissage, sertissage...), de faible encombrement et de prix modéré. La chaîne, constituée d'une succession de modules des différentes fonctions requises, est implantée suivant la place disponible, soit en ligne, soit en L, soit en U.

La surveillance et l'intervention dans la zone de conditionnement 1 de chaque machine sont faciles et s'effectuent de façon naturelle par un opérateur en position debout. Il en est de même de toute intervention dans la zone technique 2, facilement accessible en position debout après ouverture de la porte.

Les carters de la machine sont intégrés à la structure de la machine, et non pas rajoutés, ce qui confère à celle-ci une esthétique agréable.

Les machines selon l'invention utilisant des mouvements mécaniques commandés par des cartes d'axes à commande numérique, elles sont d'une technologie fiable, précise et souple. En effet, tous les paramètres de réglage de course, de vitesse et de temps d'arrêt peuvent être programmés et modifiés à souhait, ce qui n'est pas possible avec les systèmes de cames des machines actuelles.

On comprendra que la description ci-dessus a été donnée à simple titre d'exemple, sans caractère limitatif, et que des adjonctions ou des modifications constructives pourraient y être apportées sans sortir du cadre de l'invention telle que définie dans les revendications ci-après.

## Revendications

1. Machine de conditionnement de produits de parfumerie, de cosmétologie et de pharmacie, comprenant à sa partie avant une zone de conditionnement (1), dans laquelle sont disposés le chemin (9) de circulation des conditionnements (10) et les organes de conditionnement (12), et une zone arrière dite zone technique (2) dans laquelle sont logés les éléments moteurs (13,14) d'entraînement des organes de conditionnement (12), caractérisée en ce que la dite zone technique (2) s'étend sensiblement sur toute la hauteur de la machine et est séparée de façon étanche de la zone de conditionnement (1) par une paroi verticale (6), une zone de commande fermée (3) étant ménagée au-dessus de la zone de conditionnement (1), étant limitée vers l'arrière par la partie supérieure de la paroi verticale (6) et contenant des éléments de commande reliés à travers ladite paroi(6) aux éléments moteurs (13,14), la dite paroi (6) isolant complètement la zone de conditionnement (1) des particules et pollutions provenant de la zone technique (2) et de la zone de commande (3).

2. Machine selon la revendication 1, caractérisée en ce que les dits éléments de commande sont constitués par des cartes d'axes à commande numérique.

3. Machine selon la revendication 1 ou la revendication 2, caractérisée en ce que ladite paroi verticale (6) est disposée au-dessus d'un espace inférieur fermé délimitant une zone de puissance (4) contenant les moyens d'alimentation électrique et pneumatique des éléments moteurs (13,14).

4. Machine selon l'une quelconque des revendications précédentes, caractérisée en ce qu'elle constitue un module à fonction de conditionnement unique destiné à être intégré dans une chaîne de modules à fonctions complémentaires.

## Patentansprüche

1. Maschine zur Verpackung von Parfümerieprodukten, Kosmetika und Arzneimitteln, mit an ihrem vorderen Teil einer Verpackungszone (1), in der der Zirkulationsweg (9) der Verpackungen (10) und die Verpackungsglieder (12) angeordnet sind, und einer hinteren Zone, der sogenannten Mechanismuszone (2), in der die Antriebselemente (13, 14) zum Antrieb der Verpackungsglieder (12) untergebracht sind, dadurch gekennzeichnet, daß sich die Mechanismuszone (2) im wesentlichen über die gesamte Höhe der Maschine erstreckt und durch eine vertikale Wand (6) auf dichte Weise von der Verpackungszone (1) getrennt ist, wobei eine geschlossene Steuerzone (3) über der Verpackungszone (1) ausgebildet ist, die rückwärtig durch den oberen Teil der vertikalen Wand (6) begrenzt ist und Steuerelemente enthält, die durch die Wand (6) mit den Antriebselementen (13, 14) verbunden sind, wobei die Wand (6) die Verpackungszone (1) von aus der Mechanismuszone (2) und der Steuerzone (3) stammenden Verunreinigungen und Teilchen vollständig isoliert .

2. Maschine nach Anspruch 1, dadurch gekennzeichnet, daß die Steuerelemente durch Karten für numerisch gesteuerte Achsen gebildet werden.

3. Maschine nach Anspruch 1 oder 2, dadurch gekennzeichnet, daß die vertikale Wand (6) über einem geschlossenen unteren Raum angeordnet ist, der eine Energiequellenzone (4) begrenzt, die die Mittel zur elektrischen und pneumatischen Versorgung der Antriebselemente (13, 14) enthält.

4. Maschine nach einem der vorhergehenden Ansprüche, dadurch gekennzeichnet, daß sie ein Modul mit einer einzigen Funktion, der Verpackungsfunktion, bildet, das in eine Kette von Modulen mit Ergänzungsfunktionen integriert werden soll.

## Claims

1. Machine for packaging perfumery, cosmetic and pharmaceutical products, comprising at its front portion a packaging region (1) in which the path (9) for the circulation of the packaging (10) and the packaging devices (12) are arranged, and a rear region known as the technical region (2) which accommodates the drive elements (13, 14) for driving the packaging devices (12), characterised in that the technical region (2) extends substantially over the entire height of the machine and is separated in a sealed manner from the packaging region (1) by an upright wall (6), a closed control region (3) being arranged above the packaging region (1), being defined towards the rear by the upper portion of the upright wall (6) and containing control elements connected through the wall (6) to the drive elements (13, 14), the wall (6) completely isolating the packaging region (1) from particles and impurities coming from the technical region (2) and from the control region (3).

2. Machine according to claim 1, characterised in that the control elements are constituted by digitally controlled co-ordinate cards.

3. Machine according to claim 1 or claim 2, characterised in that the upright wall (6) is arranged above a closed lower space delimiting a power region (4) containing the electrical and pneumatic supply means for the drive elements (13, 14).

4. Machine according to any one of the preceding claims, characterised in that it constitutes a module which has a single packaging function and which is to be integrated in a chain of modules having complementary functions.
